# DEMANDE DE BREVET EUROPEEN

(11) **EP 1 803 374 A1**
(43) Date de publication de la demande: **04.07.2007**
(21) Numéro de dépôt: 05425928.8
(22) Date de dépôt: 28.12.2005
(51) Int. Cl.: A47C 27/00

(54) **Matelas personnalisable**

(71) Demandeur: Marcelliflex S.n.c. di, 03039 Sora FR (IT)
(72) Inventeur: Marcelli, Roberto, 03039 Sora (FR) (IT); Marcelli, Gabriele, 03039 Sora (FR) (IT)

(57) **Abrégé**

1. Matelas realisè dans un cadre de contenance et interieurement composé d'une place de couchage et deux places de couchage pour le matrimoniale. Les places de couchage sont rèalisès avec differentes plaques (petits matelas) avec differents matériaux et epaisseurs. Ces plaques et petits matelas permettent de pouvoir personaliser la composition de la propre place de couchage adaptant les plaques selon les propres exigences personelles.

## Description

L'innovation certainement revolutionaire dans son domaine, matelas personalisè, est realisè dans un cadre de contenance (voir dessin FIG. 1 MATELAS UNE PLACE lettre «E» et FIG. 1 MATELAS MATRIMONIALE n. 5) ; l'interieur du cadre de contenance est composè d'une place de couchage dans le cas d'un lit simple réalisé avec des plaques (petits matelas) de différents materiaux et epaisseurs (voir dessin FIG. 1 MATELAS UNE PLACE lettre A-B-C-D-les petits matelas où plaques) où à 2 places lit matrimoniale (voir dessin MATELAS MATRIMONIALE FIG. 1 n. 2 et n. 3) place de couchage rèalisèe de differentes plaques (petits matelas) de differentes materiaux et epaisseurs (voir particularitè dessin MATELAS MATRIMONIALE FIG. 2 lettre A-B-C-D-)
Les plaques (petits matelas) qui forment la combination des places de couchage, peuvent etre de deux à six et precisement :
- PLAQUE ORTHOPEDIQUE composèe avec un produit d'haute rigiditè
- PLAQUE SOUPLE composèe d'une plaque de grande elasticitèe
- PLAQUE DE LATEX
- PLAQUE AVEC LAINE MERINOS
- PLAQUE DE MOUSSE A MEMOIRE
- EXTRAITS ANALLERGIQUE

(voir dessin MATELAS UNE PLACE FIG. 1 lettre A-B-C-D-)

(voir dessin MATELAS MATRIMONIALE FIG. 1 n. 2 et n. 3 et FIG 2 lttre A-B-C-D- et FIG. 3 lettre B).

Il n'est pas indispensable que le matelas soit composé de tousles six elements, mais il est possible determiner la compositon au moment de l'achat.

Le plaques (petits matelas) qui composent le matekas matrimoniale, etant divisés dans la dimension une place de couchage offrent l'avantage aux persones qui dorment, de choisir la composition qu'ils prèferènt. De cette façon autant le matelas une place que le matelas matrimoniale deviennent personalisès étant adaptable aux exigences de la personne qui doit reposer.

L'extérieur du matelas autant matrimoniale que une place, est cousu avec fermeture ouvrable sur trois ou quatre cotès, dehoussable (voir dessin MATELAS UNE PLACE FIG. 1 lettre F et voir dessin MATELAS MATRIMONIALE FIG. 1 n. 4) ceci permet de :
- inspectionner facilement le matelas
- facile manutention
- facile nettoyage
- possibilitè d'alterner les plaques selon les nécessitées personelles

Toutes les différentes plaques où petits matelas mentionnès auparavant pourrons etre sostitués avec ds meteriaux semblables, afin d'obtenir le meme resultat c'est à dire avec un seul matelas autant un matelas une place que matrimoniale avoir six combinations par place de couchage de propre choix selon les exigences du moment.

Le produit sera realisè avec toutes les formes gèometriques dans la dimension 0,80 x 1,90 pour le matelas une place et dans la dimension 1,60x1,90 pour le matrimoniale, les dimensions pourrons être augmentèes ou diminuées selon les exigences de production et la demande.

Les epaisseurs des plaques où petits matelas interieurs au matelas seront d'épaisseurs variables d'un minimum de 5 cm à un maximum de 23,5 cm.

Le nouveau project peut être modifié maintenant le concept innovatif MATELAS PERSONAL pouvant sostituire quelconque petit detail et materiel avec d'autres techniquement equivalent.

## Revendications

1. a) facile inspection
b) facile manutention
c) facile nettoyage
d) possibilitè d'alterner les plaques (petits matelas) selon les nécessitées personelles
e) adaptabilitè aux exigences personelles

2. f) adaptabilitè aux conditions atmosphèriques
g) indeformabilitè absolue
h) elimination totale des mauvaises odeurs
i) elimination totale de l'humiditè
l) elimination totale du bruit

3. m) maximum de l'elegance
n) maximum de la robustesse
